# FASCICULE DE BREVET EUROPEEN

(11) **EP 0 606 196 B1**
(45) Date de publication et mention de la délivrance du brevet: **31.03.1999**
(21) Numéro de dépôt: 94870003.4
(22) Date de dépôt: 10.01.1994
(51) Int. Cl.: E05B 59/00

(54) **Dispositif de fermeture**
Schliessvorrichtung
Locking device

(30) Priorité: 08.01.1993 FR 9300190
(43) Date de publication de la demande: 13.07.1994
(73) Titulaire: Talpe, Joseph, Jr., B-8581 Avelgem-Kerkhove (BE); Talpe, Stefaan, B-8610 Kortemark (BE)
(72) Inventeur: Talpe, Joseph, Jr., B-8581 Avelgem-Kerkhove (BE); Talpe, Stefaan, B-8610 Kortemark (BE)
(74) Mandataire: Vanderperre, Robert

(56) Documents cités:
- EP-A- 0 030 984
- EP-A- 0 495 736
- WO-A-91/19873
- DE-C- 277 590
- FR-A- 1 096 042
- FR-A- 1 359 270
- FR-A- 2 632 340
- FR-E- 45 307

## Description

La présente invention se rapporte à un dispositif de fermeture, en particulier pour porte.

Les dispositifs de fermeture connus comprennent généralement un boîtier comportant un palâtre, auquel se rattache une têtière, et un mécanisme de fermeture, le boîtier étant fermé par un couvercle qui est vissé sur le palâtre. Le boîtier est prévu pour loger une serrure de sûreté agencée pour actionner un pêne dormant verrouillable par un organe de verrouillage.

Un pêne demi-tour actionné par une poignée par l'intermédiaire d'une noix est généralement également prévu. Des moyens de rappel pour ramener le pêne demi-tour dans sa position d'origine après libération de la poignée et pour fixer le pêne dormant dans sa position voulue sont connus.

Par ailleurs, il est également connu de monter un dispositif de fermeture sur un tube de support. A cette fin, des ouvertures sont prévues dans le tube de support pour permettre le passage, vers la têtière, de moyens de fixation du dispositif de fermeture. Dans ce type de dispositif, d'autres ouvertures sont également prévues dans le tube de support pour permettre le passage des pênes dormant et demi-tour.

Les dispositifs de fermeture connus présentent cependant des inconvénients. En effet, un premier inconvénient consiste dans l'emplacement de l'organe de verrouillage occasionnant un certain encombrement par rapport au pêne dormant comme c'est le cas dans le document FR-2632340. Un autre inconvénient réside dans l'emplacement des moyens de rappel. Ceux-ci sont généralement situés de manière à occuper un certain espace propre dont il faut tenir compte pour le dimensionnement du boîtier. C'est notamment le cas lorsque les moyens de rappel sont enroulés autour du pêne demi-tour. Cette disposition des moyens de rappel peut également exposer ceux-ci à une perturbation extérieure.

Un autre inconvénient réside encore dans le fait que des trous de fixation sont prévus dans le tube de support pour permettre le passage des moyens de fixation du boîtier de serrure, en plus des ouvertures nécessaires au passage des pênes demi-tour et dormant. La présence des trous précités dans une portion relativement réduite du tube de support affecte la résistance et la tenue de celui-ci. Cet affaiblissement du tube de support peut s'avérer particulièrement gênant en cas de tentative d'effraction du dispositif de fermeture dans la mesure où le forcement du tube de support par des personnes non autorisées s'en trouve considérablement facilité.

Un inconvénient supplémentaire réside dans le fait que le couvercle est amovible permettant ainsi un accès relativement aisé pour une personne non autorisée au contenu du boîtier, c'est-à-dire au mécanisme de fermeture, qui est rendu possible par le démontage du couvercle du palâtre. Ceci est gênant du point de vue de la sécurité du dispositif de fermeture.

Un autre type de serrure destinée à être encastrée dans le chant d'une porte et comportant un pêne dormant est décrit dans le document EP-0495736A. Il s'agit cependant de serrures de type relativement classique. La serrure divulguée dans le document précité comporte un pêne dormant présentant des contours plutôt compliqués et fort irréguliers avec une surface relativement importante, c'est-à-dire encombrante. Quant à l'organe de verrouillage, il présente des contours tout aussi irréguliers tout en évoluant, lui aussi, dans un espace de fonctionnement relativement important.

Le dispositif de fermeture suivant la présente invention a pour but de remédier aux inconvénients précités. A cette fin, il est proposé selon la présente invention un dispositif de fermeture tel que défini à la revendication 1.

Ainsi, l'agencement indiqué est particulièrement compact tout en assurant un fonctionnement efficace et sûr de l'organe de verrouillage par son agencement guidé entre le pêne dormant et la plaque de support. Par ailleurs, l'organe de verrouillage précité est de construction très simple tout en assurant un verrouillage extrêmement efficace du pêne dormant.

De plus, l'organe de verrouillage s'emboîte avec le pêne dormant de façon à le verrouiller de manière bien spécifique. Le pêne dormant présente une allure massique quasi cylindrique et compacte, tout comme l'organe de verrouillage, lui aussi particulièrement simple et réduit quant à ses dimensions. Son guidage est effectué au sein même de la plaque de support grâce à la présence du guidage, ce qui rend le fonctionnement du dispositif de fermeture particulièrement efficace et sûr, ainsi que très précis et stable.

Grâce à la mesure définie dans la revendication 3, l'emboîtement entre l'organe de verrouillage et le pêne dormant se fait par le bord d'arête du pêne dormant, mais de biais. La manoeuvre d'ouverture qui en découle s'en trouve allégée.

Un autre mode de réalisation avantageux du dispositif de fermeture suivant l'invention, est défini dans la revendication 8. Ainsi, on obtient un dispositif de fermeture dont le pêne dormant est réglable en fonction des dimensions transversales du tube de support sur lequel le dispositif de fermeture est destiné à être monté. Le nombre de possibilités de réglage dépend directement du nombre de rainures dans le pêne dormant.

Un mode de réalisation supplémentaire est défini dans la revendication 9. L'organe de commande précité assure une commande de pêne fiable et efficace. En outre, la construction des premiers et deuxièmes moyens de prise s'avère simple et peu coûteuse.

Grâce aux mesures définies dans la revendication 11 on obtient de pouvoir réunir les premier et deuxième moyen de rappel en un seul moyen possédant deux fonctions, ce qui rend le montage sensiblement plus simple et permet d'encore réduire considérablement l'encombrement par les moyens de rappel élastiques.

Avantageusement, cette construction permet en particulier de réduire considérablement l'encombrement latéral du mécanisme de fermeture suivant la direction des axes de rotation des poignées. Par ailleurs, l'encombrement dû au moyen de rappel du pêne demi-tour est éliminé, puisqu'il est logé dans l'organe de commande de celui-ci. En outre, cette disposition assure une protection efficace du moyen de rappel contre une perturbation extérieure.

Selon un autre mode de réalisation avantageux du dispositif de fermeture suivant l'invention, le pêne dormant présente au moins deux entailles qui sont alignées axialement et qui s'étendent transversalement par rapport à l'axe du pêne, lesdites entailles étant agencées pour coopérer avec l'organe de verrouillage.

Une possibilité de réglage analogue pour le pêne demi-tour est prévue par l'adaptation adéquate suivant l'invention du nombre d'entailles dans le pêne demi-tour et du nombre de dents sur le pourtour de la roue. Ceci permet un décalage initial et un réglage des positions de repos respectives du pêne demi-tour et de la roue en fonction des dimensions transversales du tube de support.

Suivant un mode de réalisation plus avantageux encore défini dans la revendication 14 on obtient que la réduction du nombre de trous dans le tube de support procure une augmentation sensible de la résistance et de la tenue de celui-ci. La sécurité du dispositif de fermeture s'en trouve renforcée.

Suivant un mode de réalisation particulièrement avantageux du dispositif de fermeture suivant l'invention chaque douille présente à son extrémité libre au moins un premier moyen de prise destiné à coopérer avec une clef de serrage extérieure qui est pourvue d'au moins un deuxième moyen de prise correspondant. Ainsi, pour desserrer les douilles qui se trouvent cachées dans le tube de support, il est nécessaire de disposer d'une clef de serrage appropriée, détenue uniquement par des personnes autorisées. En personnalisant les systèmes clef/douille, il est possible suivant la présente invention, en conférant une configuration de moyens de prise unique et personnelle, d'obtenir un dispositif de fermeture qui, une fois monté, présente une fiabilité considérable. Ainsi, en particulier, les premiers et deuxièmes moyens de prise précités sont chacun formés par une encoche et une saillie complémentaire permettant de former une liaison tenon-mortaise.

Suivant un mode de réalisation préféré du dispositif suivant l'invention, celui-ci comprend un boîtier intégré présentant une forme d'étui aplati pourvu sur l'une des faces latérales d'une ouverture allongée qui est agencée pour recevoir la têtière de manière que le boîtier entoure l'organe de commande et la noix, ainsi que la serrure. Grâce à la structure intégrée du boîtier de serrure, dans laquelle le couvercle et le palâtre font intégralement corps l'un avec l'autre, le boîtier de serrure est pratiquement inviolable et la sûreté du dispositif de fermeture s'en trouve considérablement renforcée.

Des modes de réalisation supplémentaires du dispositif de fermeture suivant l'invention sont définis dans les autres sous-revendications.

D'autres avantages et particularités du dispositif de fermeture suivant l'invention ressortiront de la description plus détaillée donnée ci-après d'un exemple de réalisation illustré au moyen des dessins annexés.

La figure 1 représente une vue en perspective partiellement éclatée d'un dispositif de fermeture suivant l'invention.

La figure 2 représente une vue en perspective éclatée d'un dispositif de fermeture suivant l'invention.

Les figures 3 et 4 représentent des vues en détail d'une partie du dispositif de fermeture .

Les figures 5 et 6 illustrent chacune le fonctionnement du dispositif de fermeture dans des positions successives.

La figure 7 illustre une vue en détail agrandi et en coupe d'une partie du dispositif de fermeture.

De manière générale, la présente invention se rapporte à un dispositif de fermeture, en particulier pour porte. Le dispositif de fermeture suivant l'invention s'applique notamment à tout type d'ouvrant - tel que portail, barrière, porte pivotante - pourvu d'un profil tubulaire de section ronde, rectangulaire ou carrée comme dans l'exemple décrit ci-après et de dimension généralement quelconque se montant sur celui-ci.

Classiquement, le dispositif de fermeture comprend un palâtre sur lequel est fixé un couvercle. En revanche, le boîtier de serrure 1 suivant l'invention représenté sur la figure 1 se présente sous la forme d'un corps monobloc intégrant couvercle et palâtre en un étui à six faces 11, 12, 13, 14, 15, 16. Le boîtier formant étui 1 présente sur l'une des faces 16 une ouverture 18 destinée à recevoir une têtière 2 qui est indépendante du boîtier proprement dit.

Grâce à la structure monobloc du boîtier, on obtient un dispositif de fermeture dont la sûreté est considérablement renforcée car la serrure 103 est logée dans le boîtier 1 installé dans la porte. En effet, le seul accès à la serrure 103 se situe dans l'ouverture latérale 18 laquelle est obturée par la têtière 2. La têtière est bloquée devant le profil tubulaire 4 sur lequel le dispositif de fermeture est monté. L'ouverture latérale 18 est ainsi parfaitement inaccessible, ce qui enlève toute possibilité d'accès au mécanisme de serrure logé dans le boîtier 1. En outre, ladite structure monobloc du boîtier 1 offre l'avantage de faciliter le montage de celui-ci dans la porte et de réduire ainsi considérablement le temps de montage. L'encombrement de l'ensemble formé par le boîtier et la têtière en est réduit.

Avantageusement, le bord 17 entourant l'ouverture 18 et le bord de la têtière 2 présentent un profil biseauté permettant un emboîtement rapide et sûr de l'une dans l'autre.

Le boîtier 1 est prévu pour loger un mécanisme de serrure permettant de commander au moins un pêne. Dans l'exemple ci-après, un mécanisme de commande d'un pêne demi-tour 5 et d'un pêne dormant 6 présentant chacun une forme allongée de la longueur prédéterminée sera décrit, comme illustré sur les figures 1 et 2. En particulier, la structure exemplaire du mécanisme décrit ci-après permet la transformation d'un mouvement de rotation d'un organe de commande 50 qui est entraîné par une poignée 101 ou 102, en un mouvement de translation du pêne 5. Chaque pêne 5, 6 est destiné à s'engager dans le profil tubulaire 4 précité sous l'action d'un organe d'actionnement respectif. Classiquement, l'organe d'actionnement du pêne demi-tour 5 est constitué par une poignée 101, 102 prévue de part et d'autre de la porte et l'organe d'actionnement du pêne dormant 6 par une clef 104, par exemple introduite dans une serrure de sûreté 103 pourvue d'un taquet d'entraînement ou panneton 105 agissant directement sur le pêne dormant 6.

Une autre particularité consiste en ce que la course tant du pêne demi-tour 5 que du pêne dormant 6 est réglable. A cette fin, le pêne dormant 6 présente plusieurs rainures 61, 62, 63 qui sont alignées suivant l'axe longitudinal du pêne 6 tout en s'étendant pratiquement transversalement par rapport à celui-ci. Les rainures précitées sont destinées à coopérer chacune avec le taquet d'entraînement 105 de la serrure de sûreté 103. Suivant que le taquet d'entraînement 105 s'engage dans l'une ou l'autre des rainures 61, 62, 63, le pêne 6 aura une course raccourcie ou rallongée par rapport à la têtière 2. Cette possibilité de réglage de la course du pêne dormant 6 permet d'adapter la serrure à des profils tubulaires 4 de sections différentes. Ceci constitue un avantage appréciable de l'invention car il permet l'adaptation d'une seule serrure à différents types de profils tubulaires, ce qui facilite considérablement la gestion de stocks de telles serrures. Comme il est exposé ci-après, une mesure analogue est prévue pour le pêne demi-tour 5 procurant le même avantage de course réglable du pêne.

De manière à assurer une sûreté convenable au dispositif de fermeture, chaque pêne 5, 6 présente une longueur importante. Les pênes 5, 6 sont montés à coulissement axial dans le dispositif de fermeture. Pour permettre le coulissement des pênes, des passages sont prévus dans la têtière 2, ainsi que dans le profil tubulaire 4. Les passages 41, 42 et 43, 44, qui sont prévus respectivement pour permettre le passage des pênes demi-tour 5 et dormant 6 à travers le tube 4, sont disposés de manière mutuellement opposée sur le pourtour du tube 4 et en alignement avec le passage correspondant respectif 21, 23 dans la têtière 2. Une plaque de support 20 se rattache perpendiculairement à la têtière 2 à un bord longitudinal de celle-ci. La forme de la plaque 20 est avantageusement adaptée à la forme intérieure du boîtier 1. Des éléments de guidage 22, 24 des pênes 5,6, par exemple un oeillet de guidage se rattachant à la plaque de support 20, sont agencés dans l'alignement des passages de pêne précités 21, 23. Etant donné la longueur relativement prononcée de chacun des pênes 5, 6 il est important d'assurer une excellente stabilité de guidage de ceux-ci dans leur coulissement axial. A cette fin, les éléments de guidage 22, 24 sont rattachés au bord de la plaque 20 qui est opposé à celui auquel se rattache la têtière 2, assurant ainsi un écart maximum entre les deux emplacements de guidage de chaque pêne 5, 6.

Comme visible sur les figures 3, 5 et 6, un oeillet de guidage supplémentaire 25, 26 est prévu pour chaque pêne dans le prolongement de chaque passage de pêne 21, 23 augmentant ainsi la surface de support de chaque pêne et donc sa stabilité.

Des moyens de fixation sont prévus pour fixer la têtière 2 au tube 4. Les moyens de fixation précités sont avantageusement formés par des douilles 111, 112 destinées à entrer en prise avec les passages de pêne précités 21, 23 par l'une de leurs extrémités respectives 114. Lesdites extrémités 114 des douilles 111, 112 sont avantageusement filetées et les passages de pênes 21, 23 taraudés en correspondance sur une profondeur suffisante de manière à assurer une liaison solide entre le tube de support de support 4 et le dispositif de fermeture.

Les douilles 111, 112 sont engagées dans les passages 21, 23 par les ouvertures précitées 41, 42 et 43, 44 respectivement. Afin d'assurer un serrage commode des douilles 111, 112 dans les passages 21, 23, les douilles 111, 112 sont pourvues à leurs extrémités opposées respectives, sur leur pourtour, d'au moins un moyen de prise tel une encoche 113. Le serrage des douilles 111, 112 dans les passages 21, 23 s'effectue alors par une clef appropriée 107, de forme cylindrique ou prismatique et dont la longueur est sensiblement supérieure à la section du tube de manière à permettre la manipulation de la clef de l'extérieur. Le diamètre de la clef de serrage 107 correspond sensiblement au diamètre du pourtour de l'extrémité de la douille qui comporte l'encoche 113. La clef de serrage 107 présente à au moins une extrémité au moins une saillie 108 destinée à coopérer avec l'encoche 113. Ainsi, l'accessibilité aux douilles est rendue plus difficile après placement de celles-ci à l'intérieur du tube 4.

Comme visible sur les figures 1 et 2, les douilles présentent dans la zone non filetée une portion de tête élargie 115 formant un épaulement permettant de retenir le tube 4 contre la têtière 2. La fixation par les douilles 111, 112 du dispositif de fermeture au tube 4 en faisant usage des ouvertures 41, 42 et 43, 44 qui sont en même temps destinées au passage des pênes 5 et 6 permet de limiter le nombre d'ouvertures dans le tube. En effet, aucune ouverture supplémentaire uniquement destinée aux organes de fixation n'est requise. Cela renforce la solidité du tube 4. De plus, la surface de prise relativement importante entre les douilles et les passages taraudés augmente la stabilité de liaison entre le tube 4 et le dispositif de fermeture.

En outre, on peut avantageusement prévoir un agencement périphérique particulier d'encoches 113 dans les douilles 111, 112 présentant chacune un profil particulier. Dans l'exemple illustré, deux encoches diamétralement opposées sont prévues, présentant chacune un profil rectangulaire. L'avantage réside dans le fait que le desserrage des douilles 111, 112 requiert une clef 107 qui est pourvue d'une extrémité possédant un profil correspondant. Cela renforce ainsi la sécurité du dispositif de fermeture et donc la fiabilité de celle-ci, car on peut ainsi personnaliser les douilles et rendre le desserrage de celles-ci uniquement possible pour les personnes autorisées.

Plus particulièrement, chaque douille est creuse axialement, la paroi intérieure étant d'allure cylindrique. De manière correspondante, les pênes présentent également une allure généralement cylindrique au moins sur une partie de leur longueur. Il en résulte un autre avantage encore des douilles. Etant disposées suivant l'axe de coulissement des pênes, les douilles forment en effet un guidage supplémentaire pour les pênes comme visible sur la figure 5, contribuant ainsi à leur stabilité.

Dans le dispositif de fermeture suivant l'invention, l'organe de commande 50 comprend avantageusement une roue 10 qui est dentée sur au moins une partie de son pourtour, les dents 51 de celle-ci étant agencées pour entrer en prise avec les entailles 58 du pêne demi-tour 5. Le nombre d'entailles 58 et de dents 51 est prévu de manière à permettre le réglage de la course du pêne demi-tour 5 en fonction des dimensions du tube 4 conformément à ce qui a été décrit ci-dessus. La roue partiellement dentée 10 est agencée de manière sensiblement concentrique autour de la noix 3. La roue 10 présente en outre sur son pourtour un ergot d'arrêt 57 destiné à limiter la course de la roue. A cette fin, la plaque de support 20 présente sur son bord d'attaque une butée 52 destinée à limiter la course de l'ergot d'arrêt 57 de la roue. La roue est rendue solidaire de la noix 3 en se rattachant au fond de celle-ci à la plaque de support 20, de manière à former une gorge annulaire 53.

Un moyen de rappel élastique 56 est prévu lequel est destiné à ramener le pêne demi-tour 5 dans sa position de repos. Le moyen de rappel suivant l'invention est réalisé sous la forme d'un ressort spiral 59 s'enroulant autour de la noix 3 dans la gorge annulaire 53 précitée. De manière à assurer un bon maintien du ressort, une encoche 54 est prévue sur le pourtour de la roue, de préférence dans la zone non utile de celle-ci, c'est-à-dire en dehors de la zone dentée et de la zone d'ergot. L'encoche 54 sert alors de logement à une amorce 55 du ressort. De préférence, l'ensemble noix et roue dentée est agencé entre les pênes demi-tour 5 et dormant 6. Par ailleurs, l'épaisseur de la roue 10 est inférieure au diamètre du pêne demi-tour 5. Le ressort spiral 59 quant à lui est entièrement logé dans la gorge annulaire 53. Cet agencement du ressort et de la roue dentée rend ce dispositif de fermeture plus compact et il offre donc l'avantage de réduire considérablement l'encombrement de celui-ci.
De préférence, le ressort spiral 59 est métallique.
Le pêne dormant 6 présente un double alignement axial d'entailles 68 et respectivement de rainures 61,62,63. Les entailles et rainures s'étendent de préférence chacune transversalement par rapport à l'axe du pêne 6. Dans chaque alignement, le profil des rainures et respectivement des entailles est pratiquement identique. L'alignement d'entailles est tourné vers l'organe de commande 50. En regard de l'alignement d'entailles 68, un organe de verrouillage 30 servant de loqueteau est agencé à coulissement transversal par rapport à la direction de coulissement du pêne dormant 6, entre celui-ci et la plaque de support 20. Ainsi, l'organe de verrouillage est formé par exemple par une plaquette coulissante 34. Sur la plaque de support 20 est prévu un guidage 36 permettant le coulissement transversal de la plaquette 34. La plaquette 34, de préférence de forme sensiblement rectangulaire, présente ainsi un bord d'attaque 33 et un bord de fuite 37 formant rampe de loqueteau et elle est pourvue d'une languette 35 faisant saillie par rapport à la plaquette en partant de l'intérieur de la plaquette comme visible sur les figures 2 et 7. La plaquette 34 est logée à coulissement dans le guidage précité 36, entre la surface latérale 98 de la portion évidée 78 du pêne 6 et la plaque de support 20, la languette 35 étant tournée vers l'extérieur de manière à entrer en prise avec les entailles 68 du pêne dormant. Cet agencement de l'organe de verrouillage est particulièrement avantageux par son encombrement très réduit et par sa fiabilité.

Un autre moyen de rappel 39 est prévu en regard de la languette 35 de manière à ramener la plaquette 34 dans sa position de repos. Celui-ci est formé par exemple par un ressort de type allongé à deux branches 31, 32 en forme d'épingle à cheveux. Les branches 31, 32 du ressort présentent une longueur élevée de manière à assurer un retour efficace de la plaquette dans sa position de repos tout en ne nécessitant pas de pression trop élevée sur celle-ci grâce à l'effet de levier obtenu par la longueur des branches 31, 32 du ressort 39, qui, de préférence, est également métallique.

Les premier et deuxième moyens de rappel précités sont avantageusement réunis en un seul ressort 56. Ainsi, le ressort en épingle à cheveux 39 se rattache par l'une de ses branches 32 au ressort spiral 59, à l'extrémité libre de celui-ci. Le ressort 39 s'étend en dehors de la gorge annulaire 53, l'enveloppe cylindrique 49 de la roue 10 étant avantageusement interrompue sur une partie de son pourtour, de manière à permettre un passage commode des moyens de rappel comme visible sur les figures 2, 5 et 6. La zone d'interruption est par exemple formée par un évidement périphérique délimité latéralement par deux épaulements 45, 46 permettant une rotation de la roue 10, malgré la présence du moyen de rappel 56 qui reste pratiquement en place. La rotation précitée est ainsi limitée par les épaulements 45, 46. Ainsi, le ressort 56 suivant l'invention possède une double fonction par son action sur le pêne demi-tour et sur l'organe de verrouillage. Le nombre de pièces s'en trouve réduit, la vitesse de montage du dispositif de fermeture augmentée et l'encombrement réduit.

De préférence, la languette 35 est agencée sur un axe médian de la plaquette 34 de manière à assurer un meilleur équilibre des forces agissant sur celle-ci. Avantageusement, la languette est estampée à partir de la plaquette sans enlèvement de matière. Cela favorise considérablement la solidité et la tenue de la languette à la plaquette. La languette 35 se rattache à la plaquette 34 en un point intérieur 91 de celle-ci et s'étend linéairement suivant une pente α prédéterminée comme visible sur les figures 2,5 et 6. La languette 35 peut cependant également se rattacher à la plaquette 34 en deux points intérieurs 91, 92 de manière à former un oeillet de passage pour la branche 31 du ressort 39 comme illustré sur la figure 7.

Le deuxième alignement axial des rainures transversales 61,62,63 est tourné du côté opposé par rapport au pêne demi-tour et vers l'entrée 106 de la serrure ainsi qu'il ressort des figures 2, 5 et 6. Les rainures 61,62,63 sont agencées pour coopérer avec le panneton 105 de la serrure de sûreté 103. Grâce à la présence de plusieurs rainures, il est possible de régler la course du pêne dormant 6 en fonction du tube 4. Le nombre d'entailles 68 dans le pêne dormant 6 est fonction du nombre de rainures 61,62,63 dans celui-ci. Dans l'exemple illustré, on prévoit par exemple pour chaque rainure, c'est-à-dire pour chaque réglage de course du pêne 6, une entaille 68 correspondant à une position de fermeture du pêne dormant, c'est-à-dire lorsque celui-ci est en saillie par rapport au tube 4 comme représenté en traits mixtes sur la figure 1 par la référence A, et une entaille 68 correspondant à la position d'ouverture de celui-ci, c'est-à-dire lorsqu'il est à fleur par rapport au tube 4 comme représenté en traits pleins sur la figure 1 par la référence B. On pourrait cependant également prévoir une entaille supplémentaire par rainure correspondant à des serrures à double tour ou, de manière plus générale, à tour multiple.

Dans la têtière 2, deux ouvertures 71,72 sont prévues pour le passage de vis de fixation 73,74. Une première vis de fixation 73 sert à fixer solidement la têtière 2 avec la plaque de support 20 au boîtier 1. Par ailleurs, le pêne dormant 6 présente à une certaine hauteur un épaulement 79 laissant le pêne 6 tronqué longitudinalement sur une zone rétrécie du pêne 6. La zone tronquée s'étend longitudinalement à partir de l'extrémité intérieure du pêne 6 laquelle est tournée vers le boîtier de serrure, jusqu'à l'épaulement 79 précité.

La deuxième vis de fixation 74 est destinée à fixer le carter 108 de la serrure de sûreté 103 au dispositif de fermeture. A cette fin, le carter 108 est à hauteur du panneton 105, percé transversalement d'une ouverture taraudée 75 qui est placée en regard d'un pilier percé taraudé 76. En amenant la deuxième vis de fixation 74 par la têtière 2 on obtient une liaison entre la serrure de sûreté 103 et la têtière 2 qui est d'autant plus solide que la surface de prise entre la vis de fixation 74 d'une part et le pilier percé 76 et le perçage transversal 75 de la serrure d'autre part est grande. Afin d'assurer un montage plus aisé de la serrure dans le dispositif de fermeture, il est prévu une patte de retenue 77 s'étendant suivant le contour inférieur de l'entrée de serrure 106 et se rattachant au pilier percé 76 comme illustré sur la figure 3. L'évidement longitudinal 78 du pêne dormant 6 permet un alignement à la verticale du pêne demi-tour 5 et du pêne dormant 6 tout en assurant un espace suffisant au coulissement transversal précité entre le pêne dormant 6 et la plaque de support 20, de la plaquette ou du loqueteau 30. Ainsi, le dispositif de fermeture est plus compact.

Une nervure d'arrêt 97 est prévue sur la face intérieure de la têtière 2, pratiquement en regard du centre de la noix 3. La nervure d'arrêt s'étend perpendiculairement à l'axe longitudinal de la têtière 2. Elle est destinée à limiter la course de la roue dentée 10 dans le sens de la saillie du pêne demi-tour 5.

Le profil des entailles 68 du pêne dormant est adapté à la languette 35 de l'organe de verrouillage formant loqueteau 30, en particulier à la pente α précitée et à la largeur de celle-ci. Avantageusement, les entailles 68 sont légèrement évasées de manière à assurer un engagement de la languette 35 dans l'entaille 68 en douceur et sans à-coups, lorsque l'organe de verrouillage 30 coulisse vers le pêne dormant suivant le sens de la flèche désignée par la référence F sur la figure 5 et entre en prise avec celui-ci.

Le fonctionnement du dispositif de fermeture suivant l'invention est décrit ci-après, à l'aide des figures 5 et 6. Le pêne demi-tour 5 est actionné par l'une des poignées 101, 102 et le pêne dormant 6 par l'introduction d'une clef de sûreté 104 dans l'entrée de clef profilée 109 de l'un des cylindres rotatifs de la serrure de sûreté 103. Lors du montage du dispositif de fermeture, la position initiale de chaque pêne 5,6 est sélectionnée en fonction des dimensions transversales du tube de support 4. Le pêne demi-tour 5 se règle en positionnant celui-ci dans la position de recul voulue par rapport à la roue dentée 10. Il suffit de choisir la position du pêne demi-tour 5 toujours en fonction du tube de support 4 et de replacer la roue dentée 10. A cet égard, il est possible de réutiliser le dispositif de fermeture pour des tubes de support présentant des dimensions transversales différentes. Il faut alors simplement repositionner le pêne demi-tour comme décrit ci-dessus en retirant préalablement la roue dentée 10 afin d'obtenir en position de repos, la saillie appropriée de celui-ci par rapport à la surface de chant 94 du tube de support.

Après libération de la poignée, le pêne demi-tour 5 est ramené automatiquement dans sa position de repos en saillie sous l'effet du ressort spiral 59 qui est enroulé autour de la noix 3. En effet, on tourne la poignée suivant le sens de la flèche indiqué par la référence F sur la figure 1 pour ouvrir la porte, la noix 3 et la roue 10 solidaire de celle-ci sont amenées à tourner également dans le même sens, le mouvement de rotation de la roue étant transmis au pêne demi-tour 5 de manière que celui-ci soit amené à effectuer un coulissement axial de retrait suivant la flèche indiquée par la référence G sur la figure 1 et amener le pêne demi-tour 5 en position de retrait. Le ressort, en particulier la partie enroulée 59 de celui-ci, se retrouve ainsi comprimé. Lorsque la poignée est relâchée, le ressort 56 se détend, amenant ainsi la roue 50 à sa position de départ suivant un sens de rotation opposé. La portion d'amorce 55 située à l'extrémité libre de la portion enroulée 59 du ressort 56 sert d'élément d'application à la roue. La roue 10 présente à cette hauteur un profil interrompu formant encoche 54 autour duquel la portion d'amorce 55 du ressort s'enroule.

Le mécanisme de mise en mouvement du pêne dormant 6 est illustré en deux états sur les figures 5 et 6. Le pêne dormant 6 coulisse axialement suivant le sens de rotation donné à la clef de sûreté 104, imprimant à son tour un mouvement de rotation suivant la flèche indiquée par la référence H au panneton 105 de la serrure de sûreté 103. Préalablement, le pêne dormant 6 est réglé en fonction des dimensions transversales du tube de support 4 comme c'est le cas pour le pêne demi-tour 5. Le réglage du pêne dormant 6 se fait en positionnant sélectivement l'une des rainures 61 du pêne dormant 6 face au panneton 105 en position d'attaque telle qu'illustrée sur la figure 5. Ainsi, le panneton 105 de la serrure se trouve face à la rainure appropriée 61 en regard des dimensions du tube de support 4. Il en résulte tout comme pour le pêne demi-tour 5, la possibilité de régler le pêne dormant 6 d'après la section du tube de support 4, et également de réutiliser le même dispositif de fermeture avec des tubes de support présentant des dimensions transversales différentes. Il suffit pour ce faire, de repositionner le pêne dormant 6 par rapport à la serrure de sûreté 103.

Lors de sa rotation, le panneton 105 entre en contact avec le bord de fuite 37 de la plaquette 34 servant de loqueteau, laquelle jusqu'à cet instant est à l'état de repos et se trouve encore engagée par sa languette saillante 35 dans l'une des entailles 68 du pêne dormant, puis soulève celle-ci, le pêne dormant 6 restant, à ce stade du mouvement, encore immobile. Le soulèvement, à l'encontre du ressort 39, de la plaquette 34 formant organe de verrouillage par rapport au pêne dormant 6 amène la languette 35 de celle-ci à se dégager progressivement de l'entaille 68 et ainsi à libérer le pêne dormant 6. Ainsi, en poursuivant la rotation de la clef 104, le panneton poursuit son mouvement de rotation et amène ainsi le pêne dormant 6, à présent libéré, à coulisser axialement suivant le sens de la flèche indiqué par la référence E, comme visible sur les figures 1 et 6. Lorsque le panneton 105 est complètement sorti de la rainure 61 du pêne 6, l'une des entailles 68 se trouve face à la languette saillante 35 de la plaquette. Sous l'action de la partie en boucle 39, qui est comprimée, du ressort 56, la languette saillante 35 est ramenée dans l'entaille 68 qui est située en face de celle-ci. En effectuant un mouvement de coulissement retour à sa position de repos initiale, la plaquette 34 verrouille ainsi le pêne dormant 6 dans la position dans laquelle il a été amené par la rotation de la clef, à savoir d'ouverture ou de fermeture, le cas échéant à double tour.

Il découle de ce qui précède que la position des entailles 68 le long du pêne dormant 6 est déterminée par la position de la ou des rainures 61 dans celui-ci. En outre, à chaque rainure 61 correspondent avantageusement au moins deux entailles 68, l'une pour le verrouillage du pêne 6 par le loqueteau 30 en position d'ouverture et l'autre pour le verrouillage du pêne en position de fermeture. Pour des serrures à multiples tours, on prévoit des entailles 68 supplémentaires, de préférence une entaille supplémentaire par rainure 61. Il va de soi que, le cas échéant, certaines entailles pourraient faire double emploi de manière à en réduire le nombre par rapport au nombre de rainures. Par ailleurs, la largeur des rainures 61 mesurée suivant l'axe du pêne 6 par rapport à la largeur du panneton 105 est telle qu'il y a un jeu entre le panneton et chaque rainure permettant le mouvement du panneton 105 dans celle-ci comme décrit ci-dessus.

Afin d'éviter un gauchissement ou un déplacement latéral non désiré de la portion en boucle 39 du ressort 56, l'oeillet de guidage 24 du pêne dormant 6 est pourvu d'une saillie 70 agencée de manière à servir de guidage à la branche libre 31 de la portion en boucle 39 du ressort 56.

Des garnitures de finition 99 sont avantageusement prévues sur le pourtour des passages 41, 42 et 43, 44, par exemple en matière synthétique.

## Revendications

1. Dispositif de fermeture, en particulier pour porte, comprenant
- une serrure (103),
- une têtière (2) présentant au moins une lumière (23) et une plaque de support (20) fixée à la têtière,
- un pêne dormant (6) agencé à coulissement dans ladite lumière (23) entre une position de rétraction et une position en saillie et
- un organe de verrouillage (30), agencé pour verrouiller le pêne (6) dans chacune de ses positions,
caractérisé en ce que le pêne dormant (6) présente un profil sensiblement cylindrique avec un épaulement (79) à partir duquel s'étend un évidement longitudinal (78) délimité longitudinalement par une surface latérale (98) sensiblement plane, qui est sensiblement parallèle à la plaque de support (20) et qui présente un nombre prédéterminé d'entailles (68) lesquelles sont alignées axialement au moins partiellement et sensiblement dans la surface latérale précitée (98) du pêne (6),
en ce que l'organe de verrouillage (30) consiste en une plaquette (34) qui présente une languette (35) faisant saillie par rapport à la plaquette (34), la languette (35) étant agencée pour s'engager dans l'une des entailles (68) du pêne (6),
en ce que ladite plaque de support (20) comprend
un guidage (36) dans lequel l'organe de verrouillage (30) est agencé à coulissement dans l'évidement (78), entre ladite surface latérale (98) du pêne dormant (6) et le guidage (36),
ainsi qu'un élément de guidage (26) du pêne dormant (6) agencé dans l'alignement de ladite lumière (23) et en ce que la serrure (103) comprend un cylindre (103') sur lequel est prévu un taquet d'entraînement (105) qui est agencé en rotation pour repousser en position d'effacement l'organe de verrouillage (30).

2. Dispositif de fermeture suivant la revendication précédente, caractérisé en ce que ladite languette (35) s'étend selon une pente sous un certain angle (α) par rapport à la plaquette (34), en s'y rattachant en au moins une zone intérieure (91, 92) de celle-ci (34), et en ce qu'un moyen de rappel (39) est prévu pour engager ladite languette (35) dans l'une desdites entailles (68) sous l'action du moyen de rappel (39) précité.

3. Dispositif suivant la revendication précédente, caractérisé en ce que lesdites entailles (68) s'étendent par l'une de leurs extrémités respectives, à partir du bord d'arête supérieur de ladite surface latérale (98) du pêne dormant (6) en correspondance avec la languette (35).

4. Dispositif de fermeture suivant la revendication 3, caractérisé en ce que les entailles (68) sont légèrement évasées, à hauteur dudit bord d'arête supérieur.

5. Dispositif de fermeture suivant l'une des revendications précédentes, caractérisé en ce que la languette (35) est agencée sur un axe médian de la plaquette (34).

6. Dispositif de fermeture suivant l'une des revendications précédentes, caractérisé en ce que la languette (35) est estampée à partir de la plaquette (34) sans enlèvement de matière.

7. Dispositif de fermeture suivant l'une des revendications précédentes, caractérisé en ce que ladite serrure (103) consiste en une serrure de sûreté.

8. Dispcsitif de fermeture suivant l'une de revendications précédentes, caractérisé en ce que le pêne dormant (6) présente au moins deux rainures (61, 62, 63), qui sont alignées axialement et qui s'étendent transversalement par rapport à l'axe du pêne dormant (6) en regard du taquet d'entraînement (105) et pratiquement à l'opposé des entailles (68), de manière à permettre un engagement du taquet d'entraînement (105) dans l'une des rainures (61, 62, 63).

9. Dispositif de fermeture suivant l'une quelconque des revendications précédentes, comprenant au moins une poignée coopérant avec une noix et un pêne demi-tour (5), un deuxième moyen de rappel (59) destiné à agir sur le pêne demi-tour (5), lequel est agencé pour cocpérer avec la noix (3), caractérisé en ce qu'un organe de commande (50) est agencé de manière solidaire avec la noix (3) de façon à agir sur le pêne demi-tour (5), en ce que le pêne demi-tour (5) est pourvu de premiers moyens de prise (58) et l'organe de commande (50) de deuxièmes moyens de prise (51), les premiers et deuxièmes moyens de prise précités consistant en un nombre prédéterminé d'entailles (58) qui sont alignées suivant l'axe longitudinal du pêne demi-tour (5) d'une part et en un nombre prédéterminé de dents complémentaires (51) aux entailles d'autre part, ces dernières (51) étant agencées pour s'engager dans les entailles (58) précitées, sous l'action de la ou de l'une des poignées (101, 102) par l'Intermédiaire du deuxième moyen de rappel (59) précité de manière à déplacer le pêne demi-tour (5) entre une position de repos en saillie et une position en rétraction.

10. Dispositif suivant la revendication précédente, caractérisé en ce que l'organe de commande précité (50) est formé par une roue dentée comprenant un profil extérieur cylindrique (49) délimité par deux côtés pratiquement parallèles, ladite roue se rattachant par l'un des côtés précités à la noix (3) formant moyeu de manière à former une gorge annulaire (53) dans laquelle est logée le deuxième moyen de rappel (59), et en ce que les dents (51) précitées sont réparties radialement sur une partie du pourtour extérieur du profil cylindrique (49) précité.

11. Dispositif de fermeture suivant l'une des revendications 9 ou 10, caractérisé en ce que les premier et deuxième moyens de rappel (59, 39) sont rattachés l'un à l'autre de manière à former un moyen de rappel unique, le premier moyen de rappel élastique consistant en un ressort en forme d'épingle à cheveux à deux branches (31, 32) et le deuxième moyen de rappel (59) consistant en un ressort spiral qui est enroulé concentriquement autour de la noix (3) dans la gorge annulaire (53) précitée, l'une des branches (32) du deuxième moyen de rappel (39) se rattacnant à l'une des extrémités du premier moyen de rappel (59) et la zone d'extrémité libre de l'autre branche (31) agissant sur la languette précitée (35).

12. Dispositif de fermeture suivant l'une quelconque des revendications précédentes, caractérisé en ce que chaque élément de guidage précité (22, resp. 26) du pêne respectif (5; 6) est constitué par un oeillet de guidage se rattachant à la plaque (de support (20), au bord de celle-ci (20) qui est opposé à celui auquel se rattache la têtière (2).

13. Dispositif suivant l'une quelconque des revendications précédentes, caractérisé en ce qu'un oeillet de guidage supplémentaire (25; 26) est prévu pour chaque pêne dans le prolongement de chaque passage de pêne (21; 23).

14. Dispositif de fermeture suivant l'une quelconque des revendications précédentes, caractérisé en ce que la têtière (2) est montée, par au moins une douille de fixation (111; 112), sur un tube de support (4), notamment d'une porte, lequel présente un profil déterminé et est percé d'au moins une paire d'ouvertures mutuellement opposées (41, 42; 43, 44), chaque paire étant en alignement avec la lumière respective (21; 23) prévue dans la têtière (2), de façon à permettre le passage de chaque pêne (5; 6) au travers du tube de support (4), chaque douille de fixation (111, 112) étant serrée dans chaque lumière (21; 23) précitée de la têtière (2) en passant par la ou les paires d'ouvertures opposées (41, 42 ;43, 44) du tube de support (4).

15. Dispositif de fermeture suivant la revendication précédente, caractérisé en ce que chaque douille (111, 112) présente à son extrémité libre au moins un premier moyen de prise (113) destiné à coopérer avec une clef de serrage extérieure (107) pourvue d'au moins un deuxième moyen de prise correspondant (108).

16. Dispositif de fermeture suivant l'une quelconque des revendications précédentes, caractérisé en ce qu'il comprend un boîtier intégré (1) présentant une forme d'étui aplati pourvu sur l'une des faces latérales (16) d'une ouverture allongée (19) agencée pour recevoir la têtière (2).

## Patentansprüche

1. Schließvorrichtung, insbesondere für eine Tür, die aufweist:
- ein Schloß (103),
- ein Schließblech (2), das mindestens eine Öffnung (23) und ein am Schließblech befestigtes Tragblech (20) aufweist,
- einen Schloßriegel (6), der in der Öffnung (23) zwischen einer versenkten und einer vorstehenden Stellung gleitet, und
- ein Verriegelungsorgan (30), das ausgebildet ist, um den Riegel (6) in jeder seiner Stellungen zu verriegeln,
dadurch gekennzeichnet, daß der Schloßriegel (6) ein im wesentlichen zylindrisches Profil mit einer Schulter (79) aufweist, von der aus sich eine Längsaussparung (78) erstreckt, die in Längsrichtung von einer im wesentlichen ebenen Seitenfläche (98) begrenzt wird, die im wesentlichen parallel zum Tragblech (20) liegt und die eine vorbestimmte Anzahl von Kerben (68) aufweist, welche zumindest teilweise und im wesentlichen in der vorgenannten Seitenfläche (98) des Riegels (6) axial fluchtend angeordnet sind,
daß das Verriegelungsorgan (30) aus einer Platte (34) besteht, die eine Zunge (35) aufweist, welche in Bezug auf die Platte (34) vorsteht, wobei die Zunge (35) so ausgebildet ist, daß sie sich in eine der Kerben (68) des Riegels (6) einfügt,
daß das Tragblech (20) aufweist
eine Führung (36), in der das Verriegelungsorgan (30) in der Aussparung (78) zwischen der Seitenfläche (98) des Schloßriegels (6) und der Führung (36) gleitend angeordnet ist,
sowie ein Führungselement (26) des Schloßriegels (6), das in Flucht mit der Öffnung (23) ausgebildet ist, und
daß das Schloß (103) einen Zylinder (103') aufweist, auf dem ein Mitnehmer (105) vorgesehen ist, der drehbar ausgebildet ist, um das Verriegelungsorgan (30) in die versenkte Stellung zurückzudrücken.

2. Schließvorrichtung gemäß dem vorhergehenden Anspruch, dadurch gekennzeichnet, daß die Zunge (35) in Bezug auf die Platte (34) um einen bestimmten Winkel (α) geneigt ist und an der Platte in mindestens einer inneren Zone (91, 92) dieser (34) Platte befestigt ist, und daß ein Rückholmittel (39) vorgesehen ist, um die Zunge (35) unter der Wirkung des erwähnten Rückholmittels (39) in eine der Kerben (68) einzuführen.

3. Vorrichtung gemäß dem vorhergehenden Anspruch, dadurch gekennzeichnet, daß die Kerben (68) sich mit einem ihrer jeweiligen Enden ausgehend von der oberen Kante der Seitenfläche (98) des Schloßriegels (6) in Übereinstimmung mit der Zunge (35) erstrecken.

4. Schließvorrichtung nach Anspruch 3, dadurch gekennzeichnet, daß die Kerben (68) in Höhe der oberen Kante leicht erweitert sind.

5. Schließvorrichtung nach einem der vorhergehenden Ansprüche, dadurch gekennzeichnet, daß die Zunge (35) auf einer Mittelachse der Platte (34) angeordnet ist.

6. Schließvorrichtung nach einem der vorhergehenden Ansprüche, dadurch gekennzeichnet, daß die Zunge (35) aus der Platte (34) ohne Wegnahme von Material ausgestanzt wird.

7. Schließvorrichtung nach einem der vorhergehenden Ansprüche, dadurch gekennzeichnet, daß das Schloß (103) ein Sicherheitsschloß ist.

8. Schließvorrichtung nach einem der vorhergehenden Ansprüche, dadurch gekennzeichnet, daß der Schloßriegel (6) mindestens zwei Nuten (61, 62, 63) aufweist, die axial fluchten und sich in Querrichtung in Bezug auf die Achse des Schloßriegels (6) vor dem Mitnehmer (105) und praktisch entgegengesetzt zu den Kerben (68) erstrecken, um ein Einführen des Mitnehmers (105) in eine der Nuten (61, 62, 63) zu ermöglichen.

9. Schließvorrichtung nach einem beliebigen der vorhergehenden Ansprüche, die mindestens eine mit einer Nuß und einem Schnapper (5) zusammenwirkende Türklinke und ein zweites Rückholmittel (59) aufweist, das auf den Schnapper (5) einwirkt, welcher mit der Nuß (3) zusammenwirkt, dadurch gekennzeichnet, daß ein Steuerorgan (50) fest mit der Nuß (3) verbunden ist, um auf den Schnapper (5) einzuwirken, daß der Schnapper (5) mit ersten Eingriffmitteln (58) und das Steuerorgan (50) mit zweiten Eingriffmitteln (51) versehen ist, wobei die erwähnten ersten und zweiten Eingriffmittel einerseits aus einer vorbestimmten Anzahl von Kerben (58), die entlang der Längsachse des Schnappers (5) fluchten, und andererseits aus einer vorbestimmten Anzahl von zu den Kerben komplementären Zähnen (51) bestehen, wobei diese Zähne (51) ausgebildet sind, um sich unter der Wirkung der oder einer der Türklinken (101, 102) mit Hilfe des zweiten erwähnten Rückholmittels (59) in die erwähnten Kerben (58) einzufügen, um den Schnapper (5) zwischen einer vorstehenden Ruhestellung und einer versenkten Stellung zu verschieben.

10. Vorrichtung nach dem vorhergehenden Anspruch, dadurch gekennzeichnet, daß das erwähnte Steuerorgan (50) von einem Zahnrad gebildet wird, das ein äußeres zylindrisches Profil (49) aufweist, welches von zwei praktisch parallelen Seiten begrenzt wird, wobei das Rad über eine der erwähnten Seiten an der eine Nabe bildenden Nuß (3) befestigt ist, um eine ringförmige Kehle (53) zu bilden, in der das zweite Rückholmittel (59) angeordnet ist, und daß die erwähnten Zähne (51) radial auf einem Teil des Außenumfangs des erwähnten zylindrischen Profils (49) angeordnet sind.

11. Schließvorrichtung nach einem der Ansprüche 9 oder 10, dadurch gekennzeichnet, daß die ersten und zweiten Rückholmittel (59, 39) aneinander befestigt sind, um ein einziges Rückholmittel zu bilden, wobei das erste elastische Rückholmittel aus einer haarnadelförmigen Feder mit zwei Zweigen (31, 32) und das zweite Rückholmittel (59) aus einer Spiralfeder besteht, die konzentrisch um die Nuß (3) in der erwähnten ringförmigen Kehle (53) gewickelt ist, wobei einer der Zweige (32) des zweiten Rückholmittels (39) an einem der Enden des ersten Rückholmittels (59) befestigt ist und die freie Endzone des anderen Zweigs (31) auf die erwähnte Zunge (35) einwirkt.

12. Schließvorrichtung nach einem beliebigen der vorhergehenden Ansprüche, dadurch gekennzeichnet, daß jedes erwähnte Führungselement (22 bzw. 24) des jeweiligen Riegels (5; 6) aus einer Führungsöse besteht, die am Tragblech (20) an dessen Rand befestigt ist, der dem entgegengesetzt liegt, an welchem das Schließblech (2) befestigt ist.

13. Vorrichtung nach einem beliebigen der vorhergehenden Ansprüche, dadurch gekennzeichnet, daß eine zusätzliche Führungsöse (25; 26) für jeden Riegel in der Verlängerung jedes Riegeldurchtritts (21; 23) vorgesehen ist.

14. Schließvorrichtung nach einem beliebigen der vorhergehenden Ansprüche, dadurch gekennzeichnet, daß das Schließblech (2) mittels mindestens einer Befestigungsbuchse (111; 112) auf ein Trägerrohr (4) insbesondere einer Tür montiert wird, welches ein bestimmtes Profil aufweist und mindestens ein Paar von einander entgegengesetzten Öffnungen (41, 42; 43, 44) aufweist, wobei jedes Paar mit der jeweiligen im Schließblech (2) vorgesehenen Öffnung (21; 23) fluchtet, um den Durchtritt jedes Riegels (5; 6) durch das Trägerrohr (4) zu erlauben, wobei jede Befestigungsbuchse (111 bzw. 112) in die erwähnte Öffnung (21 bzw. 23) des Schließblechs (2) eingeklemmt wird, indem sie das Paar oder die Paare von entgegengesetzten Öffnungen (41, 42; 43, 44) des Trägerrohrs (4) durchquert.

15. Schließvorrichtung nach dem vorhergehenden Anspruch, dadurch gekennzeichnet, daß jede Buchse (111, 112) an ihrem freien Ende mindestens ein erstes Eingriffmittel (113) aufweist, das mit einem äußeren Spannschlüssel (107) zusammenwirkt, der mit mindestens einem zweiten entsprechenden Eingriffmittel (108) versehen ist.

16. Schließvorrichtung nach einem beliebigen der vorhergehenden Ansprüche, dadurch gekennzeichnet, daß sie ein integriertes Gehäuse (1) aufweist, das die Form eines abgeflachten Etuis besitzt, welches auf einer der Seitenflächen (16) mit einer länglichen Öffnung (18) versehen ist, die ausgebildet ist, um das Schließblech (2 ) aufzunehmen.

## Claims

1. Closure device, particularly for a door, comprising
- a lock (103),
- an edge-plate (2) having at least one aperture (23) and a support plate (20) fixed to the edge-plate,
- a dead bolt (6) arranged to slide in the said aperture (23) between a retracted position and a projecting position and
- a locking organ (30), arranged to lock the bolt (6) in each of its positions,
characterised by the fact that the dead bolt (6) has a substantially cylindrical shape with a shoulder (79) from which extends a longitudinal recess (78) defined longitudinally by a substantially flat lateral surface (98), which is substantially parallel with the support plate (20) and which has a predetermined number of notches (68) which are axially aligned at least partially and substantially in the above-mentioned lateral surface (98) of the bolt (6),
by the fact that the locking organ (30) consists of a plate (34) which has a tongue (35) projecting relative to the plate (34), the tongue (35) being arranged to engage in one of the notches (68) of the bolt (6),
and by the fact that the said support plate (20) comprises
a guide (36) in which the locking organ (30) is arranged to slide in the recess (78), between the said lateral surface (98) of the dead bolt (6) and the guide (36),
and a guiding element (26) for the dead bolt (6) arranged aligned with the said aperture (23) and by the fact that the lock (103) comprises a cylinder (103') on which is provided a driving dog (105) which is rotatably arranged to push back the locking organ (30) into the withdrawn position.

2. Closure device as described in the preceding claim,
characterised by the fact that the said tongue (35) extends at a gradient of a certain angle (α) relative to the plate (34), being attached to it in at least an interior zone (91, 92) of the latter (34), and by the fact that a return means (39) is provided to engage the said tongue (35) in one of the said notches (68) under the influence of the above-mentioned return means (39).

3. Device as described in the preceding claim,
characterised by the fact that the said notches (68) extend by one of their respective ends from the upper rim edge of the said lateral surface (98) of the dead bolt (6) in correspondance with the tongue (35).

4. Closure device as described in claim 3,
characterised by the fact that the notches (68) are slightly widened out at the level of the said upper rim edge.

5. Closure device as described in one of the preceding claims, characterised by the fact that the tongue (35) is arranged on a median axis of the plate (34).

6. Closure device as described in one of the preceding claims, characterised by the fact that the tongue (35) is stamped from the plate (34) without removal of material.

7. Closure device as described in one of the preceding claims, characterised by the fact that the said lock (103) consists of a security lock.

8. Closure device as described in one of the preceding claims, characterised by the fact that the dead bolt (6) has at least two grooves (61, 62, 63), which are axially aligned and which extend transversally relative to the axis of the dead bolt (6) opposite the driving dog (105) and practically opposite the notches (68), so as to permit engagement of the driving dog (105) in one of the grooves (61, 62, 63).

9. Closure device as described in any one of the preceding claims, comprising at least one handle cooperating with a pivoting part and a latch-bolt (5), a second return means (59) intended to act on the latch-bolt (5), which is arranged to co-operate with the pivoting part (3), characterised by the fact that a control organ (50) is arranged in one piece with the pivoting part (3) so as to act on the latch-bolt (5), by the fact that the latch-bolt (5) is provided with first engagement means (58) and the control organ (50) with second engagement means (51), the above-mentioned first and second engagement means consisting of a predetermined number of notches (58) which are aligned along the longitudinal axis of the latch-bolt (5) on the one hand and of a predetermined number of teeth (51) complementary to the notches on the other, these latter (51) being arranged to engage in the above-mentioned notches (58), under the influence of the handle or one of the handles (101, 102) by means of the above-mentioned second return means (59) so as to displace the latch-bolt (5) between a projecting rest position and a retracted position.

10. Device as described in the preceding claim,
characterised by the fact that the above-mentioned control organ (50) is formed of a toothed wheel comprising a cylindrical outer section (49) defined by two practically parallel sides, the said wheel being attached by one of the above-mentioned sides to the pivoting part (3) forming a hub so as to form an annular groove (53) in which the second return means (59) is housed, and by the fact that the above-mentioned teeth (51) are radially distributed over a part of the outer periphery of the above-mentioned cylindrical section (49).

11. Closure device as described in one cf claims 9 or 10, characterised by the fact that the first and second return means are attached to each other so as to form a single return means (59, 39), the first elastic return means consisting of a spring in the shape of a hair-pin with two arms (31, 32) and the second return means (59) consisting of a helical spring which is wound concentrically around the pivoting part (3) in the above-mentioned annular groove (53), one of the arms (32) of the second return means (39) being attached to one of the ends of the first return means (59) and the free end zone of the other arm (31) acting on the above-mentioned tongue (35).

12. Closure device as described in any one of the preceding claims, characterised by the fact that each above-mentioned guiding element (22, 26, resp.) of the respective bolt (5; 6) is formed of a guiding eyelet attached to the support plate (20), at the edge of the latter (20) which is opposite to that to which the edge-plate (2) is attached.

13. Device as described in any one of the preceding claims, characterised by the fact that an additional guiding eyelet (25; 26) is provided for each bolt in he extension of each bolt passage (21; 23).

14. Closure device as described in any one of the preceding claims, characterised by the fact that the edge-plate (2) is mounted, by at least one fixing sleeve (111; 112), on a support tube (4), particularly of a door, which has a determined section and which is drilled with at least a pair of mutually opposed openings (41, 42; 43, 44), each pair being in alignment with the respective aperture (21; 23) provided in the edge-plate (2), so as to permit the passage of each bolt (5; 6) through the support tube (4), each fixing sleeve (111, 112) being fastened in each above-mentioned aperture (21; 23) in the edge-plate (2) while passing through the pair or pairs of opposed openings (41, 42; 43, 44) in the support tube (4).

15. Closure device as described in the preceding claim, characterised by the fact that each sleeve (111, 112) has at its free end a first engagement means (113) intended to co-operate with an external fastening key (107) provided with at least one corresponding second engagement means (108).

16. Closure device as described in any one of the preceding claims, characterised by the fact that it comprises an integrated case (1) having a flattened box shape provided on one of its lateral faces (16) with an elongate opening (19) arranged to receive the edge-plate (2).
